# FASCICULE DE BREVET EUROPEEN

(11) **EP 3 369 145 B1**
(45) Date de publication et mention de la délivrance du brevet: **30.08.2023**
(21) Numéro de dépôt: 16798557.1
(22) Date de dépôt: 13.10.2016
(51) Int. Cl.: H01R 13/24, H01R 24/38, H01R 13/52, H01R 35/04, H01R 13/627

(54) **CONNECTEUR MULTIPOLAIRE**
MEHRPOLIGER STECKVERBINDER
MULTIPOLAR CONNECTOR

(30) Priorité: 27.10.2015 WO PCT/IB2015/058257; 21.04.2016 WO PCT/IB2016/052275
(43) Date de publication de la demande: 05.09.2018
(73) Titulaire: Conextivity Group SA, 1162 St-Prex (CH)
(72) Inventeur: STORIONE, Savino, 1162 Saint-Prex (CH); CONVERT, Nicolas, 1162 Saint-Prex (CH); BUCHILLY, Jean-Marie, 1162 Saint-Prex (CH)
(74) Mandataire: Grosfillier, Philippe
(86) Numéro de dépôt international: PCT/IB2016/056139
(87) Numéro de publication internationale: WO 2017/072620

(56) Documents cités:
- EP-A1- 2 461 429
- EP-A1- 2 533 374
- WO-A1-97/02630
- DE-A1- 3 722 196
- FR-A1- 2 456 406
- FR-A1- 3 010 245
- US-A1- 2005 148 241
- US-A1- 2009 280 673
- US-A1- 2010 075 512
- US-A1- 2011 098 601
- US-A1- 2014 273 543

## Description

### Domaine de l'invention

La présente invention concerne les connecteurs, en particulier les connecteurs électriques.

### Etat de la technique

Dans la plupart des cas, l'utilisation d'un connecteur multipolaire nécessite que les deux composants principaux (p.ex. un composant contenant des contacts mâles et un composant avec des contacts femelles) soient fixés l'un par rapport à l'autre selon une orientation angulaire spécifique.

Le fait de devoir aligner un composant par rapport à l'autre, préalablement à la connexion, constitue un désagrément.

Il existe donc un besoin de pouvoir supprimer ce désagrément. Le document WO 97/02630 A1 décrit un connecteur tel que revendiqué dans le préambule de la revendication 1.

### Description générale de l'invention

L'invention proprement dite consiste en un connecteur, tel que revendiqué dans le revendication 1, comprenant une embase de forme sensiblement cylindrique et une fiche, connectable à l'embase de manière amovible, dans lequel sont disposés une pluralité de contacts. L'embase comporte une face conductrice en forme de disque sur ou dans laquelle est disposée au moins une piste conductrice formant au moins un arc de cercle dont le centre se confond sensiblement avec le centre de la face conductrice, ladite piste étant en outre disposée de manière à autoriser un couplage électrique mécanique avec l'un des dits contacts.

Dans le connecteur selon l'invention, l'embase et la fiche constituent les deux composants principaux qui forment le connecteur.

Dans la configuration particulière qui ne comporte qu'une seule piste circulaire, le centre de la face de l'embase est un disque conducteur, qui est disposé de manière à autoriser un couplage électrique avec un contact de la fiche disposé au centre de ce dernier.

De préférence le connecteur comporte au moins deux pistes conductrices circulaires qui sont disposées de manière concentrique.

Chaque contact de la fiche est monté mobile axialement, de façon indépendante des autres contacts, afin d'assurer un contact mécanique permanent avec les pistes conductrices de l'embase.

Un mécanisme est prévu pour exercer une force de rappel sur chaque contact.

Selon l'invention, les contacts sont disposés à travers une membrane souple, p.ex. en caoutchouc, qui est étanche.

La fiche, dans sa globalité, peut être orientée selon une direction unique. Alternativement elle peut être coudée.

La fiche est connectable en rotation libre autour de l'embase, ou selon un nombre limité d'orientations angulaires.

### Description détaillée de l'invention

L'invention sera mieux comprise dans la description ci-dessous qui contient notamment quelques exemples illustrés.

### Brève description des figures

La figure 1 représente une variante de l'invention avec une embase conçue pour une orientation libre de la fiche.
La figure 2 représente une autre variante de l'invention avec une embase conçue pour des orientations angulaires limitées de la fiche.
La figure 3 représente une vue latérale de l'embase.
La figure 4 représente une vue en coupe d'une embase.
La figure 5 représente un couple fiche (coudée)-embase connectés
La figure 6 représente une autre vue d'une fiche coudée.
La figure 7 montre le câblage d'une fiche.
La figure 8 représente une fiche comprenant plusieurs sorties.
La figure 9 représente un empilement de fiches/embases.
La figure 10 représente une bague ressort.
La figure 11 représente l'intégration d'une bague ressort dans une fiche.

### Références numériques utilisées dans les figures

1. Embase
2. Fiche
3. Contact
4. Face conductrice
5. Piste conductrice
6. Centre de la face conductrice
7. Ecrou
8. Contact
9. Membrane
10.Sortie
11. Bague ressort
12. Bille
13.Gorge circulaire
14. Logement de bille

Selon le mode de réalisation illustré dans le présent document, le connecteur comporte 7 contacts.

Il va de soi que l'invention ne se limite pas à cette configuration. Elle couvre également tous les connecteurs comportant au moins deux contacts.

De même, les dimensions du connecteur selon l'invention peuvent être quelconques.

Le connecteur selon l'invention a la particularité de ne pas nécessiter d'orientation préalable de la fiche **2** (p.ex. un élément câblé) par rapport à l'embase **1** (p.ex. un élément de boîtier d'appareil). Cet avantage résulte de la géométrie cylindrique/circulaire de l'embase et de sa face conductrice **4** (voir p.ex. la figure 1). Une fois connectés, la rotation relative entre l'embase **1** et la fiche **2** peut être libre ou bloquée par l'intermédiaire d'un système de type bistable, par exemple un verrouillage par pression latérale et déverrouillage par pression axiale).

Une orientation peut néanmoins être donnée et limiter les possibilités d'enfichage à un nombre fini de positions angulaires différentes (p.ex quatre positions séparées de 90° ou 12 positions séparées de 30°) comme décrit sur la Figure 2.

L'embase **1** est constituée d'un corps pouvant être fixé sur un dispositif externe par l'intermédiaire d'un élément de fixation tel qu'un écrou **7** (figure 1) ou des rivets ou tout autre moyen adéquat permettant de fixer de façon durable ces 2 éléments (p.ex : embase cousue sur un tissu/vêtement)

L'embase **1** peut se connecter au dispositif par l'intermédiaire de contacts métalliques **8** qui s'interconnectent directement avec le dispositif (pouvant être un tissu intégrant des partie conductrices intégrées ou non dans le tissu) ou au travers d'un circuit électrique (PCB, Flex,...) soudé à l'embase et s'interfaçant avec le dispositif (figure 3).

La fiche **2** est composée de parties électriquement conductrices séparées par des parties électriquement isolantes. Il peut être constitué de tout type d'assemblage de pièces permettant d'assurer la fonction de transmission de signal et d'isolation électrique (figure 1 et figure 4). La fiche **2** et l'embase **1** sont de préférence « nettoyables » dans le sens où il est facile d'accéder à la surface afin de supprimer les salissures/dépôts/particules sans outil de nettoyage spécifique.

Avantageusement la fiche **2** se connecte et se déconnecte de l'embase **1** à l'aide d'une seule main.

La connexion/déconnexion peut être réalisée par simple pression/traction sur la fiche **2** (variante sans verrouillage) (Figure 5). Selon une autre variante le connecteur comprend un verrouillage et une pression latérale sur les deux côtés (ou toute autre action volontaire) est nécessaire afin de libérer le mécanisme de verrouillage.

De préférence la fiche **2** doit présenter une certaine élasticité afin de garantir le contact électrique avec l'embase **1.** A cet effet, chaque contact **3** peut être monté mobile axialement de façon indépendante des autres contacts **3** afin de garantir que chaque contact **3** soit en pression sur la piste **5** correspondante de l'embase **1.**

Avantageusement les contacts 3 traversent une membrane souple 9, obtenue p.ex par surmoulage d'un caoutchouc sur les contacts **3** ou tout autre moyen afin de constituer un sous-ensemble permettant la mobilité individuelle des contacts **3** les uns par rapport aux autres (figure 5).

La membrane **9** permet également de garantir l'étanchéité de l'ensemble.

Un élément élastique (non représenté sur les illustrations), induisant un mécanisme de rappel en direction de l'embase **1,** permet d'exercer une pression individuelle sur chaque contact **3** afin de garantir la continuité électrique sur chaque contact **3** . A relever que la membrane **9** peut exercer cette fonction d'élément élastique.

La surface quasi lisse de la membrane **9** et des contacts **3** permet de garantir également une parfaite « nettoyabilité » , similaire à celle de l'embase 1 (figure 6).

Les fils du câble ou tout autre moyen de liaison, p.ex PCB (non-illustré), sont connectés (p.ex soudés horizontalement) sur la partie arrière de chaque contact 3 afin de garantir la liaison électrique tout en limitant l'encombrement. Un capot recouvre l'ensemble afin de protéger mécaniquement le système et le rendre étanche (figure 7).

Selon une autre variante (non-illustrée) de l'invention les pistes concentriques forment des gorges circulaires dans la face de l'embase.

Le nombre de sorties **10** de la fiche **2** et de l'embase **1** peut être multiple (figure 8)

La fiche 2 peut inclure une partie « embase » afin de permettre un empilement de plusieurs fiches/embases (figure 9)

Le verrouillage ou/et la quittance d'enfichage du connecteur peuvent être réalisés au moyen d'une bague ressort **11** présentant une certaine élasticité, la bague **11** s'appuyant sur des billes **12** qui viennent elles-mêmes se loger dans une gorge **13** aménagée sur l'embase (figures 1 et 3).

Une illustration possible de la bague ressort **11** est illustrée sur la figure 10 et son intégration dans la fiche **2** est illustrée sur la figure 11.

La position des logements de bille **14** (figure 2) peut être multiple et offrir plusieurs points de verrouillage afin d'éviter la rotation une fois enfiché.

## Revendications

1. Connecteur comprenant une embase (1) de forme sensiblement cylindrique et une fiche (2), connectable à l'embase de manière amovible, dans laquelle sont disposés une pluralité de contacts (3); l'embase (1) comportant une face conductrice (4) sur ou dans laquelle est disposée au moins une piste conductrice (5) formant au moins un arc de cercle dont le centre (6) se confond sensiblement avec le centre de la face conductrice (4); ladite piste (5) étant en outre disposée de manière à autoriser un couplage électrique mécanique avec l'un des dits contacts (3), connecteur dans lequel chaque contact (3) est monté mobile axialement, de façon indépendante des autres contacts, les contacts étant disposés à travers une membrane souple, ladite membrane étant étanche, le connecteur comprenant un mécanisme comprenant un élément élastique exerçant une force de rappel sur chaque contact en direction de l'embase (1) et permettant d'exercer une pression individuelle sur chaque contact (3), ledit élément élastique étant formé par la membrane (9), le connecteur étant **caractérisé en ce que** la fiche (2) comprend une bague ressort (11) s'appuyant sur des billes (12) qui se logent dans une gorge de l'embase (1) de sorte que la fiche (2) est connectable en rotation libre autour de l'embase (1) ou dans des logements (14) de bille formant des points de verrouillage de sorte que la fiche (2) est connectable selon un nombre limité d'orientations autour de l'embase (1).

2. Connecteur selon la revendication 1 comportant au moins deux pistes conductrices circulaires (5) disposées de manière concentrique.

3. Connecteur selon l'une quelconque des revendications précédentes dans lequel la fiche (2) est coudée.

4. Connecteur selon l'une quelconque des revendications précédentes dans lequel les contacts (3) sont répartis de façon asymétrique sur la surface de la face conductrice (4).

5. Connecteur selon l'une des revendications précédentes, dans lequel la fiche comprend une partie sous forme d'embase permettant un empilement de plusieurs fiches/embases.

6. Connecteur selon l'une des revendications précédentes, dans lequel l'embase est destinée à être fixée à un dispositif externe par un élément de fixation et est destinée à être connectée au dispositif par des contacts (8) s'interconnectant directement avec le dispositif ou au travers d'un circuit électrique soudé à l'embase et destiné à s'interfacer avec le dispositif.

## Patentansprüche

1. Steckverbinder umfassend einen Sockel (1) mit im Wesentlichen zylindrischer Form und einen Stecker (2), der abnehmbar mit dem Sockel verbunden werden kann, in dem eine Mehrzahl von Kontakten (3) angeordnet ist; wobei der Sockel (1) eine leitende Seite (4) aufweist, auf oder in der wenigstens eine Leiterbahn (5) angeordnet ist, die wenigstens einen Kreisbogen bildet, dessen Mittelpunkt (6) im Wesentlichen mit dem Mittelpunkt der leitenden Seite (4) zusammenfällt; wobei die Bahn (5) ferner so angeordnet ist, dass sie eine mechanische elektrische Kopplung mit einem der Kontakte (3) ermöglicht, wobei bei dem Steckverbinder jeder Kontakt (3) axial beweglich unabhängig von den anderen Kontakten angebracht ist, wobei die Kontakte quer durch eine flexible Membran angeordnet sind, wobei die Membran dicht ist, wobei der Steckverbinder einen Mechanismus umfasst, der ein elastisches Element umfasst, das eine Rückstellkraft auf jeden Kontakt in Richtung des Sockels (1) ausübt und es ermöglicht, einen individuellen Druck auf jeden Kontakt (3) auszuüben, wobei das elastische Element von der Membran (9) gebildet ist, wobei der Verbinder **dadurch gekennzeichnet ist, dass** der Stecker einen Federring (11) umfasst, der gegen Kugeln (12) drückt, die in einer Rille des Sockels (1) aufgenommen sind, so dass der Stecker (2) frei um den Sockel (1) herum drehend oder in Kugelaufnahmen (14), die Verriegelungspunkte bilden, anschließbar ist, so dass der Stecker (2) in einer begrenzten Anzahl von Orientierungen um den Sockel (1) herum anschließbar ist.

2. Steckverbinder nach Anspruch 1, aufweisend wenigstens zwei kreisförmige Leiterbahnen (5), die konzentrisch angeordnet sind.

3. Steckverbinder nach einem der vorhergehenden Ansprüche, wobei der Stecker (2) abgewinkelt ist.

4. Steckverbinder nach einem der vorhergehenden Ansprüche, wobei die Kontakte (3) asymmetrisch auf der Oberfläche der leitenden Seite (4) verteilt sind.

5. Steckverbinder nach einem der vorhergehenden Ansprüche, wobei der Stecker einen sockelförmigen Abschnitt umfasst, der eine Stapelung mehrerer Stecker/Sockel ermöglicht.

6. Steckverbinder nach einem der vorhergehenden Ansprüche, wobei der Sockel dazu bestimmt ist, durch ein Befestigungselement an einer externen Vorrichtung befestigt zu sein und dazu bestimmt ist, durch Kontakte (8) an die Vorrichtung angeschlossen zu sein, die direkt oder durch einen elektrischen Schaltkreis, der an den Sockel gelötet ist und dazu bestimmt ist, eine Schnittstelle zur Vorrichtung zu bilden, mit der Vorrichtung verbunden sind.

## Claims

1. Connector comprising a socket (1) of substantially cylindrical form and a plug (2), that can be removably connected to the socket, in which there are arranged a plurality of contacts (3); the socket (1) comprising a conductive face (4) on or in which there is arranged at least one conductive track (5) forming at least one circular arc whose centre (6) substantially coincides with the centre of the conductive face (4); said track (5) being also arranged so as to allow a mechanical electrical coupling with one of said contacts (3), connector in which each contact (3) is mounted to be axially mobile, independently of the other contacts, the contacts being arranged through a flexible membrane, said membrane being seal-tight, the connector comprising a mechanism comprising an elastic element exerting a return force on each contact towards the socket (1) and making it possible to exert an individual pressure on each contact (3), said elastic element being formed by the membrane (9), the connector being **characterized in that** the plug (2) comprises a spring ring (11) pressing on balls (12) which are housed in a groove of the socket (1) such that the plug (2) can be connected so as to rotate freely around the socket (1) or in ball housings (14) forming locking points such that the plug (2) can be connected according to a limited number of orientations around the socket (1).

2. Connector according to Claim 1, comprising at least two circular conductive tracks (5) arranged concentrically.

3. Connector according to either one of the preceding claims, wherein the plug (2) is bent.

4. Connector according to any one of the preceding claims, wherein the contacts (3) are distributed asymmetrically on the surface of the conductive face (4).

5. Connector according to one of the preceding claims, wherein the plug comprises a part in the form of a socket allowing a stacking of several plugs/sockets.

6. Connector according to one of the preceding claims, wherein the socket is intended to be fixed to an external device by a fixing element and is intended to be connected to the device by contacts (8) interconnecting directly with the device or through an electrical circuit welded to the socket and intended to be interfaced with the device.
